# EUROPÄISCHE PATENTANMELDUNG

(11) **EP 0 560 078 A2**
(43) Veröffentlichungstag der Anmeldung: **15.09.1993**
(21) Anmeldenummer: 93102217.2
(22) Anmeldetag: 12.02.1993
(51) Int. Cl.: F41A 21/28, F41A 21/36

(54) **Einrichtung an Rohren von Rohrwaffen zur Reduzierung der Schockwellenbelastung**

(30) Priorität: 12.03.1992 DE 4207843
(71) Anmelder: DORNIER LUFTFAHRT GMBH, D-82234 Wessling (DE)
(72) Erfinder: Häusler, Sigurd, Dr., W-7772 Uhldingen-Mühlhofen (DE); Wagner, Wolfgang, Dipl.-Ing., W-7990 Friedrichshafen 1 (DE); Bohe, Hans-Jürgen, Dipl.-Ing., W-7997 Immenstaad (DE)
(74) Vertreter: Frick, Gerhard, Dipl.-Ing.

(57) **Zusammenfassung**

Einrichtung an Rohren von Rohrwaffen, wie Geschützen, Kanonen oder dergleichen, zur Reduzierung von auf das Rohr und die das Rohr aufnehmende Struktur bei Schußabgabe einwirkenden Schockbelastungen, enthaltend ein, das Waffenrohr (**6**) umgebendes, das Waffenrohrende (**7**) überragendes und mit dem Rohr (**6**) eine oder mehrere Kammern (**34, 34', 34''**) bildendes Hüllrohr (**30, 30', 30''**), mit einer Öffnung (**13**) zum Passieren von abgeschossenen Projektilen, wobei die Schockwelle (**S**_{**W**}) entgegen der Schußrichtung (**S**_{**R**}) in die Kammern (**34,34',34''**) des Hüllrohres (**30,30',30''**) reflektierende Ablenkmittel (**16;17**) vorgesehen sind und zwischen der oder den Kammern (**34, 34', 34''**) und deren Auslaß für die Schockwellenableitung nach außen Kurzzeitspeichermittel bzw. Verzögetungsmittel (**36,37,38;43; 50,51;60**) zwischengeschaltet sind.

## Beschreibung

Die Erfindung betrifft eine Einrichtung zur Reduzierung bzw. Dämpfung der bei Schußabgabe auftretenden Schockwelle an der Mündung der Rohre von Rohrwaffen nach den Gattungsmerkmalen des Anspruches 1.

Bei bisher bekannt gewordenen Waffen der genannten Art wurden, wenn erforderlich, sogenannte Mündungsbremsen eingesetzt, denen die Aufgabe zukommt, die Rückstoßkraft der Waffe zu reduzieren.

Die sich im Bereich der Rohrmündung ausbildende Schockwelle bewirkt bei der Mündungsbremse eine Kraft entgegen des Waffenrückstoßes und eine Reduzierung dieses Stoßes.
Die explosionsartig auftretende Schockwelle belastet jedoch in hohem Maße dynamisch die Struktur des Geschützes. Ferner wird durch die Schockwelle eine erhebliche Lärmbelastung hervorgerufen. Außerdem muß eine spezielle Ventilation für die Ableitung der an der Mündung des Waffenrohres austretenden Schußgase vorgesehen werden, auch wenn die Waffenrohrmündung bei schnell bewegten Fahrzeugen, wie z.B. Luftfahrzeugen,umströmt wird. Durch die Schockwelle werden sowohl die Flugzeugstruktur als auch zur Flugführung dienende Meß- und Anzeigegeräte erheblichen Belastungen ausgesetzt und z.B. die Triebwerke durch die austretenden Schußgase in ihrer Wirkung beeinträchtigt.

Aufgabe der vorliegenden Erfindung ist sowohl die Reduzierung der Schockwellenbelastung und die Reduzierung der Waffenrückstoßkraft als auch die Ableitung der Schußgase von empfindlichen Teilen des Flugzeuges.

Die gestellte Aufgabe ist gelöst durch die Ausbildung einer Einrichtung nach den kennzeichnenden Merkmalen des Anspruches 1 und in weiterer vorteilhafter Ausgestaltung nach den Merkmalen der dem Anspruch 1 folgenden Ansprüche.

Mit einer gemäß der Erfindung ausgebildeten Einrichtung wird gegenüber dem Stand der Technik eine weit geringere, dynamische Belastung der in der Umgebung von Waffe und Waffenrohr liegenden Strukturen und Geräten erreicht. Ferner wird eine allgemeine Lärmreduzierung sowie die Ableitung der an der Rohrmündung austretenden Schußgase bewirkt.

In der Zeichnung sind Ausführungsbeispiele der erfindungsgemäßen Einrichtung dargestellt und die Ausführungsbeispiele sind in der nachfolgenden Beispielsbeschreibung näher erläutert.

Es zeigt:
- Fig. 1: die Einrichtung in einem Ausschnitt aus einer Rohrwaffenanordnung, schematisiert und in einer teilweise geschnitten dargestellten Seitenansicht,
- Fig. 2: die Einrichtung gemäß Fig. 1 in einer gegenüber der Fig. 1 um 90° um die Längsachse gedreht dargestellten Seitenansicht,
- Fig. 3: die Einrichtung gemäß Fig. 1 in einer gegenüber der Fig. 1 um 90° um die Hochachse gedreht dargestellten Vorderansicht ohne Mündungsbremse,
- Fig. 4: eine Ausführungsform der Einrichtung in Seitenansicht entsprechend der Darstellungsweise gemäß Fig. 1,
- Fig. 4a: eine Einzelheit der Einrichtung gemäß Fig. 4,
- Fig. 5: eine weitere Ausführung der Einrichtung, schematisiert in einer teilweise längsgeschnittenen Seitenansicht und ferner
- Fig. 6: eine weitere Ausführungsform der erfindungsgemäßen Einrichtung in einer Darstellungsweise wie in Fig. 5 gezeigt.

Wie aus der Zeichnung Fig.1 bis Fig. 3 zu erkennen ist, enthält die Einrichtung das Waffenrohr **6,** am vorderen Waffenrohrende eine Mündungsbremse **4** und damit in Verbindung, die im folgenden als Schockwellenakkumulator bezeichnete erfindungsgemäße Einrichtung **5**. Dabei ist die Geschützrohrlängsachse mit **A und** die Waffenrohrmündung mit **7** bezeichnet. Das Waffenrohr **6** ist mittels hier nicht dargestellter Lagerungen in üblicher Weise in der Waffe aufgenommen.
Die erfindungsgemäße Einrichtung ist hier beispielsweise in Verbindung mit der Mündungsbremse **4**, bekannter Bauart, kombiniert. Die Einrichtung kann aber auch ohne eine solche Mündungsbremse oder einer Mündungsbremse in von der Darstellung in Fig. 1 bis Fig. 3 abweichendem Aufbau eingesetzt werden.
Die Mündungsbremse **4** ist gebildet durch eine Hülse **12,** die am vorderen Ende des Waffenrohres **6** aufgesetzt und befestigt ist, wobei deren Hülsenabschnitt **12''** das Waffenrohrende **7** überragt. Der Hülsenabschnitt **12'** weist auf den Umfang und in Richtung der Rohrlängsachse **A** verteilt, Durchlässe **18** bzw. **18'** auf, die den Raum **8** vor dem Waffenrohrende **7** mit dem Innenraum der Einrichtung verbinden. Das Hülsenteil **12'** trägt ferner Ablenkschaufeln **16,** die sich über einen Teil der Durchlässe **18'** glockenförmig erstrecken.

Das vordere Waffenrohrende **7** mit dem Hülsenteil **12'** der Mündungsbremse **4** sind umschlossen von einem den Schockwellenakkumulator **5** bildenden Hüllrohr **30,** das mittels Gewinde **31** und Gegengewinde **32** mit der Hülse **12'** der Mündungsbremse **4** fest verschraubt ist.

Das zum Schockwellenakkumulator **5** gehörige Hüllrohr **30** lagert sich rückwärtig mittels Lagerstegen **21** am Waffenrohr **6.** Ferner ist eine vordere und eine hintere Waffenrohrlagerung **9, 9'** zwischen dem Waffenrohr **6** und dem Hüllrohr **30** vorgesehen.

Das Hüllrohr **30** bildet mit der Lagerung **9** einen Ringraum **35,** der zur Aufnahme von in Schußrichtung **S**_{**R**} angeordneter Ableitungsrohre **36,** die auf den Umfang des Ringraumes **35** verteilt konzentrisch zum Waffenrohr **6** liegen.
Die Ableitungsrohre **36** sind so gekrümmt ausgebildet, daß sie nach hinten (entgegen der Schußrichtung **S**_{**R**}) und um einen Winkelbetrag nach außen entsprechend der mit **A**_{**R**} bezeichneten Ableitrichtung weisen. Das Rohrbündel mit den Rohren **36** wird im Bereich der Rohraustrittsöffnungen **39** gegenüber dem Hüllrohr **30** mittels einer Stütze **33** gehalten.

Die Ableitrohre **36** weisen in einem bestimmten Abstand von ihrer Einlaßöffnung **39'** eine Verengung **37** mit im Durchmesser entsprechend verringerten Abschnitt **38** auf.

Es ist bei der Ableitrohranordnung vorgesehen, daß die Rohrverengungen **37** in bezug auf die Längserstreckung der Rohre **36** mit unterschiedlichem Abstand zu den Einlaßöffnungen **39'** in der Ringkammer **35** ausgeführt sind. Bei gezeigten Ausführungsbeispiel gemäß Fig. 1 bis Fig. 3 werden die unterschiedlichen Abstände zwischen Rohreinlaß **39'** und der Verengung **37** erreicht durch die unterschiedlichen Krümmungsradien der Ableitrohre **36** für die Ableitung der Schockwelle **S**_{**W**} zur Seite und entgegen der Schußrichtung **S**_{**R**} nach Hinten. Es ist dabei auch denkbar, die Rohre **36** bzw. die Verengungen **37** mit unterschiedlichen Abständen auszuführen.
Infolge der Abstandsunterschiede zwischen den Einlaßöffnungen **39'** der Rohre **36** und den Verengungen **37** wird eine Staffelung der Verzögerung des Schockwellenverlaufes auf dem Weg zu den Auslaßöffnungen **39** und damit eine Kurzzeitspeicherung bewirkt.

Die Ableitrohre **36** münden mit ihrer Einlaßöffnung **39'** in die durch das Hüllrohr **30** gebildete Kammer **34,** die ihrerseits über die Durchlässe **18** bzw. **18'** mit dem Innenraum **8** der Hülse **12'** bzw. **12''** vor dem Waffenrohrende **7** in Verbindung stehen.

Die Wirkungsweise der Einrichtung gemäß Fig. 1 bis Fig. 3 ist wie folgt:
Die sich bei Schußabgabe im Mündungsraum **8** ausbildende Schockwelle **S**_{**W**} vor dem Waffenrohrende **7** wird über die Durchlässe **18** bzw. **18'** und mit Hilfe der Ablenkschaufeln **16** entgegen der Schußrichtung **S**_{**R**} in die Kammer **34** des Hüllrohres **30** und von da über die Ableitrohre **36,** die Verengungen **37** und die Rohrabschnitte **38** zu den Auslaßöffnungen **39** geleitet. Mittels der Ableitrohre **36** wird die Schockwelle in die einzelnen Rohrteile aufgespalten und nach hinten und seitlich abgelenkt.
Die Schockwelle **S**_{**W**} wird mittels der Verengungen **37** der Ableitrohre **36** kurzzeitig gespeichert bzw. verzögert und unterschiedlich verzögert über die Öffnungen **39** der Rohre **36** nach außen abgeleitet.

Zur Verbesserung der Umlenkwirkung innerhalb des Hüllrohres **30** weist das Hüllrohr **30(30'')** selbst an seinem in Schußrichtung **S**_{**R**} liegenden Ende eine schaufelförmig gewölbt ausgebildete Wand **17** auf, so daß die durch die Durchlässe **18** in die Hüllrohrkammer **34** eintretende Schockwelle entgegen der Schußrichtung **S**_{**R**} als zweite Umlenkstufe zu den Einlässen **39'** der Ableitrohre **36** abgelenkt wird.

Bei den weiteren Ausführungsbeispielen gemäß Fig. 4 bis Fig. 6 ist ein hinterer völliger Abschluß des Hüllrohres **30** bzw. der Hüllrohrkammern **34, 34'** vorgesehen, wobei die entgegen der Schußrichtung **S**_{**R**} abgelenkte Schockwelle an Umlenkmitteln am hinteren Ende des Hüllrohres **30, 30'** in Schußrichtung **S**_{**R**} zurückreflektiert und über die Ablenkschaufeln **16, 17** und die Durchlässe **18** bzw. **18'** in den Mündungsraum **8** vor der Waffenrohrmündung hineingeleitet und über den Geschoßauslaß **13** in die Umgebung entspannt wird.

Beim Ausführungsbeispiel gemäß Fig. 4 ist im Unterschied zur Ausführung gemäß Fig. 1 das Hüllrohr **30** bis zum hinteren Lager **42** verlängert und über das Lager **42** auf dem Waffenrohr **6** gelagert.

Die Lagerung erfolgt beim Lager **42** mittels radial beweglicher aneinander anliegender Lagerringe **43**, die eine Überbestimmung der Lagerung zwischen Hüllrohr **30** und Waffenrohr **6** reduziert.
Durch das Hüllrohr **30** sind dabei zwei Abschnitte **30'** bzw. **30''** gebildet, die Kammerabschnitte **34** bzw. **34'** aufweisen. Das Hüllrohr stützt sich zwischen dem Abschnitt **30''** und dem Abschnitt **30'** über eine Lagerung **40** mit radialen Stegen **41**, zur Aufrechterhaltung der Verbindung der Kammern **34** und **34'**, am Waffenrohr **6** ab.

Die Wirkungsweise der Ausbildung der Einrichtung gemäß Fig. 4 ist wie nachfolgend beschrieben:
Bei Schußabgabe wird, wie bei der Ausführung nach Fig. 1 bis Fig. 3, die Schockwelle **S**_{**W**} aus dem Mündungsraum **8** des Hülsenteiles **12'** vor der Waffenrohrmündung **7** über die Durchlässe **18** bzw. **18'** und die Schaufeln **16** bzw. **17** der ersten und zweiten Ablenkstufe dem Kammerabschnitt **34** des Hüllrohres **30, 30'** entgegen der Schußrichtung **S**_{**R**} in Richtung auf das Hüllrohrende im Bereich des Lagers **42** geführt.
Infolge der Dichtungsringe **43** der Lagerung **42** des Hüllrohrendes am Waffenrohr **6** wird die Schockwelle **S**_{**W**} nach Durchlaufen des gesamten Hüllrohres **30** in Schußrichtung **S**_{**R**} zurückreflektiert und über die Umlenkschaufeln **16, 17** sowie die Durchlässe **18** bzw. **18'** zum Hülsenteil **12'** zum Mündungsraum **8** des Waffenrohres **6** und über das Hülsenteil **12''** nach vorn abgeleitet.
Durch die beschriebene Umleitung der Schockwelle **S**_{**W**}**,** das heißt die doppelte Wegstrecke innerhalb des Hüllrohres **30, 30', 30''** erfolgt eine kurzzeitige Speicherung bzw. verzögerte Ableitung der Schockwelle **S**_{**W**} und damit eine Reduzierung der Schockintensität.

Beim Ausführungsbeispiel gemäß Fig. 5 weist das hintere Ende des Hüllrohres **30** anstelle der Lagerringe **43** eine Abschlußkappe **50** auf, die entweder fest mit dem Hüllrohr **30, 30**' und oder mit dem Waffenrohr **6** mittels Arretierstiften **53** verbunden ist.
Die Abschlußkappe **50** weist eine dem Abschnitt **34'** der Hüllrohrkammer zugewandte konkav ausgebildete Innenwand **51** für die Reflexion der gegen die Schußrichtung **S**_{**R**} bei Schußabgabe anlaufenden Schockwelle **S**_{**W**} auf. Die Ausbildung der Innenwand **51** der Abschlußkappe **50** kann ebenso konvex oder kegelförmig in beiden Richtungen der Längsachse **A** ausgeführt werden.

Die Wirkung der Reflexion der Schockwelle **S**_{**W**} erfolgt hier entsprechend der Ausführung gemäß Fig. 4 in gleicher Weise.
Bei der Ausführung gemäß Fig. 5 ist auf ein mittleres Lager für das Hüllrohr **30** verzichtet, und das hintere Lager des Hüllrohres **30** auf dem Waffenrohr **6** wird gebildet durch die Abschlußkappe **50**, die einerseits durch die Arretierung **53** und andererseits durch einen Hüllrohrlageransatz **52** gegenüber der Geschützstruktur abgestützt ist.

Schließlich ist bei der Ausführung nach Fig. 6 am hinteren Ende des Hüllrohres **30** (30') eine aus flexiblem Werkstoff gebildete Schlauchleitung **60** vorgesehen, die einerseits in den Hüllrohrkammerabschnitt **34'** und andererseits ins Freie mündet. Die Schlauchleitung **60** ist mittels Befestigungen **62** an der Struktur **61** des Geschützes und mit der Befestigung **63** am Hüllrohrabschnitt **30'** des Hüllrohrs **30** befestigt. Die als flexible Schlauchleitung ausgebildete Verbindung zwischen Hüllrohrabschnitt **30'** und der Umgebung, kann auch als festes Rohr ohne Befestigung an der umgebenden Struktur ausgebildet werden.

Die Wirkungsweise der Ausbildung gemäß Fig. 6 ist dieselbe wie die Ausbildung gemäß Fig. 5 mit dem Unterschied, daß durch das Entlüftungsrohr **60** ein schnellerer Druckabbau im Innenraum **34'** des Hüllrohres **30** ermöglicht ist.

## Patentansprüche

1. Einrichtung an Rohren von Rohrwaffen, wie Geschützen, Kanonen oder dergleichen, zur
- Reduzierung von auf das Rohr und die das Rohr aufnehmende Struktur bei Schußabgabe einwirkenden Schockbelastungen, enthaltend
- ein, das Waffenrohr (**6**) umgebendes, das Waffenrohrende (7) überragendes und mit dem Rohr (**6**) eine oder mehrere Kammern (**34, 34', 34''**) bildendes Hüllrohr (**30, 30', 30''**), mit einer Öffnung (**13**) zum Passieren von abgeschossenen Projektilen,
**dadurch gekennzeichnet,** daß
- die Schockwelle (**S**_{**W**}) entgegen der Schußrichtung (**S**_{**R**}) in die Kammern (**34,34',34''**) des Hüllrohres (**30,30',30''**) reflektierende Ablenkmittel (**16;17**) vorgesehen sind und daß
- zwischen der oder den Kammern (**34, 34', 34''**) und deren Auslaß für die Schockwellenableitung nach außen Kurzzeitspeichermittel bzw. Verzögerungsmittel (**36,37,38; 43;50,51;60**) zwischengeschaltet sind.

2. Einrichtung nach Anspruch 1, **dadurch gekennzeichnet,** daß eine auf dem Waffenrohr (**6**) befestigte und dessen Mündungsraum (**8**) in Schußrichtung (**S**_{**R**}) umgebende, Durchlässe (**18,18'**) zwischen dem Mündungsraum (**8**) und den Kammern (**34, 34', 34''**) des Hüllrohres (**30,30',30''**) aufweisende Hülse (**12,12',12''**) vorgesehen ist.

3. Einrichtung nach Anspruch1 und bzw. oder 2, dadurch gekennzeichnet, daß das den Mündungsraum (**8**) des Waffenrohres (**6**) einschliessende Hüllrohr (**30,30',30''**) kombiniert ist mit einer Mündungsbremseinrichtung (**4**).

4. Einrichtung nach einem der vorangehenden Ansprüche, **dadurch gekennzeichnet,** daß das Hüllrohr (**30,30',30''**) im Bereich seines vorderen Endes (**7**) eine Schockwellenablenkung (**17**) entgegen der Schußrichtung (**S**_{**R**}) aufweist.

5. Einrichtung nach einem der vorangehenden Ansprüche, **dadurch gekennzeichnet,** daß die Hüllrohrkammer (**34,34',34'**') in einen Ringraum (**35**) mündet und daß die Raum (**35**) konzentrisch zum Waffenrohr (**6**) angeordnete Ableitrohre (**36**) zur Beeinflussung der Schockwelle(**S**_{**W**}) aufnimmt.

6. Einrichtung nach einem der vorangehenden Ansprüche, **dadurch gekennzeichnet,** daß die Ableitrohre (**36**) in bezug auf die Waffenrohrlängsachse (**A**) einen Verlauf seitlich und entgegen der Schußrichtung (**S**_{**R**}) aufweisen.

7. Einrichtung nach einem der vorangehenden Ansprüche, **dadurch gekennzeichnet**, daß zumindest eines der Ableitrohre (**36**) einen im Querschnitt verengten Abschnitt (**37**) aufweisen.

8. Einrichtung nach einem der vorangehenden Ansprüche, **dadurch gekennzeichnet,** daß die Ableitrohre (**36**) über ihre Längserstreckung einen gleichen Querschnitt aufweisen.

9. Einrichtung nach einem der vorangehenden Ansprüche, **dadurch gekennzeichnet**, daß die Innenwand (**17**) des Hüllrohres (**30,30', 30''**) im Bereich des Mündungsraumes (**8**), zur Bildung einer weiteren Ablenkstufe, eine für die Ablenkung der Schockwelle (**S**_{**W**}) entgegengesetzt zur Schußrichtung (**S**_{**R**}), konkav gewölbte Form besitzt.

10. Einrichtung nach einem der vorangehenden Ansprüche, **dadurch gekennzeichnet,** daß das Hüllrohr (**30,30',30'**') bzw. dessen vorderes Ende mit dem das Waffenrohr (**6**) umschliessenden und das vordere Waffenrohrende (**7**) überragenden Hülsenteil (**12', 12''**) der Mündungsbremse (**4**) fest verbunden ist.

11. Einrichtung nach einem der vorangehenden Ansprüche, **dadurch gekennzeichnet**, daß das Hülsenteil (**12'**) ein Teil des Hüllrohres (**30, 30', 30''**) und das Hülsenteil (**12''**) ein Teil der Mündungsbremse (**4**) bildet.

12. Einrichtung nach einem der vorangehenden Ansprüche, **dadurch gekennzeichnet,** daß das Hüllrohr (**30,30',30''**) mittels der hinteren Lagerung (**9'**) und der vorderen Lagerung (**9**) am Waffenrohr (**6**) abgestützt ist.

13. Einrichtung nach einem der vorhergehenden Ansprüche, **dadurch gekenzeichnet,** daß die durch das Hüllrohr (**30, 30', 30''**) des Schockwellenakkumulators (**5**) gebildeten, einamder anschließenden Kammerabschnitte (**34, 34'**) am hinteren Ende abgeschlossen ausgebildet sind.

14. Einrichtung nach einem der vorangehenden Ansprüche, **dadurch gekennzeichnet,** daß der Abschluß des Hüllrohres (**30**) und dessen Lagerung am Waffenrohr (**6**) mittels dichtend aneinander anliegender und radial gegeneinander beweglicher Lagerringe (**43**) eines hinteren Lagers (**42**) bewirkt wird.

15. Einrichtung nach mindestens einem der vorangehenden Ansprüche, **dadurch gekennzeichnet,** daß die Hüllrohrabschnitte (**30', 30''**) des Hüllrohres (**30**) aneinander und am Waffenrohr (**6**) mittels einer radiale Stege (**41**) an einer Lagernabe aufweisenden Lagerung (**40**) gelagert sind.

16. Einrichtung nach mindestens einem der vorangehenden Ansprüche, **dadurch gekennzeichnet,** daß der hintere Abschluß des Hüllrohres (**30**) mittels einer Abschlußkappe (**50**) mit einer die Schockwelle (**S**_{**W**}) reflektierende inneren Abschlußwand (**5**1) erfolgt.

17. Einrichtung nach einem der vorangehenden Ansprüche, **dadurch gekennzeichnet,** daß im Bereich des hinteren Endes des Hüllrohres (**30, 30'**) im Bereich des hinteren Endes des Hüllrohres (**30**) an die Hüllrohrkammer (**34'**) eine ins Freie mündende, flexible Schlauchleitung (**60**) zwischen Befestigung (**62, 63**) am Hüllrohr (**30, 30'**) und der Geschützstruktur (**61**) anschließt.

18. Einrichtung nach mindestens einem der vorangehenden Ansprüche, **dadurch gekennzeichnet,** daß die hintere Lagerung des Hüllrohres (**30, 30'**) am Waffenrohr (**6**) mittels der Abschlußkappe (**50**) bewirkt wird.
